# EUROPÄISCHE PATENTANMELDUNG

(11) **EP 1 039 240 A2**
(43) Veröffentlichungstag der Anmeldung: **27.09.2000**
(21) Anmeldenummer: 00101486.9
(22) Anmeldetag: 26.01.2000
(51) Int. Cl.: F24D 19/02

(54) **Halterung für Heizkörper**

(30) Priorität: 26.03.1999 DE 29905505 U
(71) Anmelder: KERMI GmbH, 94447 Plattling (DE)
(72) Erfinder: Seidl, Hermann, 94522 Wallersdorf (DE)
(74) Vertreter: Köckeritz, Günter

(57) **Zusammenfassung**

Halterung für Heizkörper zur Wandbefestigung, dadurch gekennzeichnet, dass die Halterung aus einem Trägerhalter (1) und einem in den Trägerhalter (1) einschiebbaren Träger (2) besteht, am Trägerhalter (1) und am Träger (2) Mittel zur gegenseitigen Verrastung angeordnet sind, am Trägerhalter (1) Mittel (3) zur Wandbefestigung vorgesehen sind, der Träger (2) ein Scharnier (4) aufweist, an welchem sich muldenartige Mittel (5) zur Auflage bzw. Befestigung des Heizkörpers anschließen.

## Beschreibung

Die Erfindung betrifft eine Halterung für Heizkörper, insbesondere zur Wandbefestigung von Heizkörpern.
Als Halterungen für Heizkörper zur Wandbefestigung werden in der Regel mehrteilige, ineinander schieb- und schraubbare Konstruktionen, die durch Schrauben gesichert bzw. geklemmt werden, eingesetzt. Befestigungen für gerade- und für gebogene Heizkörper sind meist getrennt und sind deshalb nicht universell anwendbar. Bekannte Lösungen die für diesen Zweck ein Gelenk aufweisen sind im Wandabstand nicht variabel.
Die Aufgabe der vorliegenden Erfindung besteht darin, eine Halterung für Heizkörper, insbesondere zur Wandbefestigung von Heizkörpern zu entwickeln, die die o. g. Nachteile des Stand der Technik überwindet.
Erfindungsgemäß wird diese Aufgabe durch die Merkmale des Schutzanspruchs 1 gelöst. Die Merkmale der Ansprüche 2 bis 6 enthalten vorteilhafte Ausführungen der Erfindung.
Demnach beinhaltet die Erfindung eine Halterung für Heizkörper zur Wandbefestigung, die aus einem Trägerhalter und einem in den Trägerhalter einschiebbaren Träger besteht, wobei am Trägerhalter und am Träger, Mittel zur gegenseitigen Verrastung angeordnet sind und am Trägerhalter Mittel zur Wandbefestigung vorgesehen sind. Am Träger ist weiterhin ein Scharnier vorgesehen, an welchem sich muldenartige Mittel zur Auflage bzw. Befestigung des Heizkörpers anschließen.
Nach einem besonderen Merkmal der Erfindung ist am Träger der Halterung ein Raststift und am Trägerhalter eine Rasterung zur Einrastung des Raststiftes vorgesehen. Bei dieser Ausführungsvariante der Erfindung ist es nach einem weiteren Merkmal erforderlich, dass die Ober- und/oder Unterseiten des in den Trägerhalter einzuführenden Abschnittes des Trägers Rundungen und/oder Ausformungen aufweisen. Der Träger kann so durch Schrägstellen in den Trägerhalter eingeführt werden und bei Erreichen des erforderlichen Wandabstandes mit Hilfe des Raststiftes in die am Trägerhalter befindliche Rasterung eingerastet werden. Bei dieser Ausführungsvariante wirkt die Verrasterung gleichzeitig als Auszugssicherung.
Nach einem anderen bevorzugten Merkmal der Erfindung ist am Trägerhalter ein Rasthebel und am Träger eine Rasterung zur Einrastung des Rasthebels vorgesehen. Nach einem weiteren Merkmal der Erfindung ist bei dieser Ausführungsvariante der Halterung am Trägerhalter mindestens eine Auszugssicherungsaufnahme vorgesehen, die mit der am Träger angeordneten Auszugssicherung zusammenwirkt.

Die erfindungsgemäße Halterung ist universell anwendbar für gerade und gebogene Heizkörper und paßt sich durch das am Träger vorgesehene Scharnier der jeweiligen Krümmung der Heizkörper problemlos an. Der zu befestigende Heizkörper ist ohne Werkzeug an der Befestigung montier- und verstellbar. Die Halterung zeichnet sich durch eine geringe Teileanzaht aus. Es können eingefärbte Kunststoffteile verwendet werden, so daß kein zusätzlicher Lackieraufwand entsteht. Durch die günstige Hebelanordnung an der Halterung zeichnet sich diese durch eine hohe Tragkraft aus. Durch Auswechseln des Trägers ist die Halterung auch für andere Typen einsetzbar. Die erfindungsgemäße Halterung ist mit einer Sicherung versehen, die sofort beim Einhängen gegen unbeabsichtigtes Aushängen oder Abziehen nach vorne wirkt. Am Heizkörper sind keinerlei Vorarbeiten bezüglich der Befestigung erforderlich und somit auch keine überstehenden, bei Verpackung und Transport störenden Bügel, Bolzen etc..
Die erfindungsgemäße Halterung ermöglicht eine leichte Montage an der Wand, da nur zwei Befestigungspunkte mit großer Bohrloch-Abstandstoleranz erforderlich sind. Schrauben für die Wandbefestigung sind nicht sichtbar. Mit Hilfe der integrierten Rastvorrichtungen kann ein universeller Wandabstand bei der Montage eingestellt werden.

Nachfolgend soll die Erfindung anhand von Ausführungsbeispielen näher erläutert werden. In den Zeichnungen zeigen:
- Figur 1:: eine Seitenansicht der Halterung der Variante 1 in Schnittdarstellung,
- Figur 2:: einen Schnitt A - A durch die Halterung gemäß Figur 1,
- Figur 3:: eine Seitenansicht der Halterung der Variante 1,
- Figur 4:: eine Draufsicht auf die Halterung der Variante 1 gemäß Figur 3 mit gerade verlaufendem Heizkörper,
- Figur 5:: eine Draufsicht auf die Halterung der Variante 1 gemäß Figur 3 mit gebogenem Heizkörper,
- Figur 6:: eine Seitenansicht der Halterung der Variante 2 in Schnittdarstellung, wobei der Träger noch nicht mit dem Trägerhalter verrastet ist,
- Figur 7:: eine Seitenansicht der Halterung der Variante 2 in Schnittdarstellung, wobei der Träger mit dem Trägerhalter verrastet ist,
- Figur 8:: eine Seitenansicht der Halterung der Variante 2,
- Figur 9:: eine Draufsicht auf die Halterung der Variante 2 gemäß Figur 8 mit gerade verlaufendem Heizkörper,
- Figur 10:: eine Draufsicht auf die Halterung der Variante 2 gemäß Figur 8 mit gebogenem Heizkörper.

Die Trägerhalter 1 werden nach den Maßangaben in der Montageanleitung mittels Dübelschrauben 3 an der Wand befestigt und lotrecht ausgerichtet. Danach werden die Träger 2 eingeschoben und im gewünschten Abstand eingerastet. Der Heizkörper wird nun schräg angesetzt, mit einem Querrohr in die Mulden 5 der Träger 2 gehängt und losgelassen. Dabei paßt sich die Befestigung dem Heizkörper an, er hängt parallel zur Wand, ist gegen unbeabsichtigtes Aushängen und Herausziehen gesichert.

Nach den Figuren 1 bis 5 kann bei einer Variante 1 der vorliegenden Erfindung durch Betätigung des Rasthebels 6 der Wandabstand parallel (Figur 4) zur Wand verstellt werden. Bei Erreichen der letzten Rasterung 8 schnappt gleichzeitig eine innenliegende Auszugssicherung 7 und 9 ein, die mit einem Stift von außen entriegelt werden kann. Mit Hilfe des Scharniers 4 kann die Halterung auch bei gebogenen Heizkörpern eingesetzt werden (Figur 5).

Nach den Figuren 6 bis 10 kann bei einer Variante 2 der vorliegenden Erfindung ist am Träger 2 der Halterung ein Raststift 10 und am Trägerhalter 1 eine Rasterung 11 zur Einrastung des Raststiftes 10 vorgesehen. Bei dieser Ausführungsvariante sind die Ober- und Unterseiten des in den Trägerhalter 1 einzuführenden Abschnittes des Trägers 2 Rundungen 12 bzw. Ausformungen 13 vorgesehen. Der Träger 2 kann so durch Schrägstellen in den Trägerhalter 1 eingeführt werden und bei Erreichen des erforderlichen Wandabstandes mit Hilfe des Raststiftes 10 in die am Trägerhalter 1 befindliche Rasterung 11 eingerastet werden. Bei dieser Ausführungsvariante wirkt die Verrasterung gleichzeitig als Auszugssicherung. Mit Hilfe des Scharniers 4 kann auch diese Ausführungsvariante der erfindungsgemäßen Halterung bei gebogenen Heizkörpern eingesetzt werden (Figur 10).

## Patentansprüche

1. Halterung für Heizkörper zur Wandbefestigung, dadurch gekennzeichnet, dass
die Halterung aus einem Trägerhalter (1) und einem in den Trägerhalter (1) einschiebbaren Träger (2) besteht,
am Trägerhalter (1) und am Träger (2) Mittel zur gegenseitigen Verrastung angeordnet sind,
am Trägerhalter (1) Mittel (3) zur Wandbefestigung vorgesehen sind,
der Träger (2) ein Scharnier (4) aufweist, an welchem sich muldenartige Mittel (5) zur Auflage bzw. Befestigung des Heizkörpers anschließen.

2. Halterung nach Anspruch 1, dadurch gekennzeichnet, dass am Träger (2) ein Raststift (10) und am Trägerhalter (1) eine Rasterung (11) zur Einrastung des Raststiftes (10) vorgesehen ist.

3. Halterung nach Anspruch 1 und 2, dadurch gekennzeichnet, dass die Ober- und/oder Unterseiten des in den Trägerhalter (1) einzuführenden Abschnittes des Trägers (2) Rundungen (12) und/oder Ausformungen (13) aufweisen.

4. Halterung nach Anspruch 1, dadurch gekennzeichnet, dass am Trägerhalter (1) ein Rasthebel (6) und am Träger (2) eine Rasterung (8) zur Einrastung des Rasthebels (6) vorgesehen ist.

5. Halterung nach den Ansprüchen 1 und 4, dadurch gekennzeichnet, dass am Trägerhalter (1) mindestens eine Auszugssicherungsaufnahme (7) vorgesehen ist.

6. Halterung nach Anspruch 5, dadurch gekennzeichnet, dass der Träger (2) eine Auszugssicherung (9) aufweist, die mit der Auszugssicherungsaufnahme (7) am Trägerhalter (1) zusammenwirkt.
